# EUROPÄISCHE PATENTSCHRIFT

(11) **EP 1 328 173 B1**
(45) Veröffentlichungstag und Bekanntmachung des Hinweises auf die Patenterteilung: **07.09.2005**
(21) Anmeldenummer: 01971592.9
(22) Anmeldetag: 05.10.2001
(51) Int. Cl.: A45D 26/00

(54) **PINZETTE MIT SCHUTZHÜLLE**
TWEEZERS HAVING A PROTECTIVE SHEATHING
PINCETTE MUNIE D'UNE ENVELOPPE PROTECTRICE

(30) Priorität: 25.10.2000 DE 10052957
(43) Veröffentlichungstag der Anmeldung: 23.07.2003
(73) Patentinhaber: Outils Rubis S.A., 6855 Stabio (CH)
(72) Erfinder: BALDESBERGER, Fides, P., CH-6900 Lugano (CH)
(74) Vertreter: Ritscher, Thomas
(86) Internationale Anmeldenummer: PCT/CH2001/000606
(87) Internationale Veröffentlichungsnummer: WO 2002/034081

(56) Entgegenhaltungen:
- DE-A- 3 624 250
- FR-A- 1 465 021

## Beschreibung

Die Erfindung betrifft eine Pinzette mit einer als Verpackung dienenden Schutzhülle. Die Zusammenstellung von Pinzette und Schutzhülle wird nachfolgend auch kurz als "Kit" bezeichnet.

Als "Pinzetten" werden hier solche Greifinstrumente bezeichnet, die zwei miteinander federnd verbundene Schenkel besitzen, deren Enden im Ruhezustand der Pinzette voneinander beabstandet sind und bei Einwirkung eines manuellen Schliessdrucks miteinander in Berührung kommen.

Solche Pinzetten werden typisch als Kosmetikpinzetten verwendet und sind seit langem bekannt. Der Stand der Technik ist z.B. in EP-A-0 849 048 beschrieben, wo eine neuere, aber für die Erfindung nicht kritische Form einer Pinzette beschrieben ist. Dabei ist zu bemerken, dass die in der genannten Schrift ebenfalls beschriebenen Zangenpinzetten keine Pinzetten im Sinne der vorliegenden Erfindung sind, weil ihre Schenkel nicht federnd sondern nach Art von Scheren oder Zangen über eine Anlenkung miteinander verbunden sind.

Eine Pinzette mit einem Halter ist aus der DE 36 24 250 A bekannt.

Die Verpackung üblicher Pinzetten erfordert meist einen verhältnismässig hohen Aufwand, weil in der Regel zweiteilige Verpackungsbehälter und/oder Formanpassungen der Umhüllung an das darin verpackte Gut erforderlich sind, insbesondere dann, wenn eine Fixierung der Lage der Pinzette in der Verpackung verlangt wird. Ausserdem müssen die freien Enden der Pinzettenspitze häufig mit einer Schutzkappe versehen werden, etwa dann, wenn die Pinzette selbst gegen eine Beschädigung ihrer Greif-Enden oder dagegen geschützt werden soll, dass sie ihrerseits zu Beschädigungen oder Verletzungen Anlass gib, etwa wenn sie in einer Damenhandtasche aufbewahrt und mitgeführt wird. Die handelsüblichen Pinzettenverpackungen sind in der Regel als Schutzhüllen nicht geeignet, und umgekehrt.

Aufgabe der Erfindung ist es, eine Pinzette mit einer als Schutzhülle geeigneten Verpackung anzugeben, die diese Nachteile vermeidet. Die Begriffe "Schutzhülle" und "Verpackung" sind daher im vorliegenden Zusammenhang synonym.

Es wurde gefunden, dass diese Aufgabe erfindungsgemäss dadurch gelöst werden kann, dass die Schutzhülle im wesentlichen aus einem die Pinzette mindestens teilweise umhüllenden rohrförmigen Gebilde aus weichelastischem Polymermaterial besteht, das mit einem sich in Längsrichtung erstreckenden Schlitz versehen ist, der von einer in die Schutzhülle eingeschobenen Pinzette gespreizt wird, wobei die Abmessungen der Pinzette und des rohrförmigen Gebildes so gewählt sind, dass die Pinzette in der Schutzhülle seitlich gehalten wird und erst durch manuelles weiteres Aufspreizen des Schlitzes daraus entnommen werden kann.

Die Erfindung ist insbesondere für modern gestaltete Pinzetten geeignet, wie sie z.B. in EP 99810749 beschrieben sind.

Im allgemeinen sollte der Schliessdruck der Pinzette mindestens etwa 100 Gramm, vorzugsweise mindestens etwa 150 g und typisch etwa 200 g betragen. Hierbei wird unter "Schliessdruck" die Kraft verstanden, die zum Schliessen der Pinzette - ausweislich der ersten Berührung der beiden im Ruhezustand voneinander entfernten Schenkelspitzen - gerade noch ausreicht. Diese Kraft bzw. der dazu manuell ausgeübte Druck kann am einfachsten dadurch bestimmt werden, dass die auf einer Waage liegende Pinzette bis zum Schliessen der Schenkel zusammengedrückt und der die erste Berührung der Schenkelspitzen verursachende Druck bestimmt wird.

Die erfindungsgemässe Schutzhülle der Pinzette besteht im wesentlichen aus dem genannten rohrförmigen Gebilde. Damit soll ausgedrückt werden, dass zusätzliche Elemente, z.B. ein Aufdruck, eine Aufhängelasche oder Verschlusselemente für die Enden des rohrförmigen Gebildes oder eine zusätzliche Umhüllung zwar verwendet werden können, dass dies aber normalerweise, etwa für Lagerung, Vertrieb oder Verwendung nicht erforderlich ist. Die Qualifizierung "etwa" vor einer Zahl bedeutet hier im allgemeinen eine zulässige Abweichung um ± 30%.

Als "rohrförmig" wird hier ein hohles Gebilde angesehen, dessen Länge grösser als seine Dicke ist und das einen Mantel besitzt, dessen Dicke typisch etwa 5 bis etwa 15% des Durchmessers beträgt. Der Querschnitt des rohrförmigen Gebildes ist vorzugsweise rund und über die Länge praktisch gleichbleibend. Ein Kunststoffschlauch, der manuell zusammengedrückt werden kann und nach Entlastung annähernd in seine ursprüngliche Form zurückkehrt, ist ein bevorzugtes Beispiel eines für die Erfindung geeigneten rohrförmigen Gebildes.

Das rohrförmige Gebilde besteht aus einem weichelastischem Polymermaterial, das vorzugsweise transparent oder so transluzent ist, dass die Form und Farbe der Pinzette durch die Schutzhülle hindurch sichtbar ist. Als "weichelastisch" werden dabei allgemein solche Polymermaterialien verstanden, die in Form eines schlauchartigen Extrudates mit einer Wanddicke im typischen Bereich von 0,5 - 5 mm bei Raumtemperatur manuell gebogen werden können und nach dem Biegen wieder annähernd ihre ursprüngliche Form annehmen.

Typische bevorzugte Polymermaterialien sind Homo- und Copolymere von Monomeren, wie Alkanen, z.B. Ethylen, Propylen, Vinylverbindungen, wie Vinylacetat, Vinylchlorid, und dergleichen, gegebenenfalls in kompatiblen Mischungen miteinander, sowie Polyamide, Polyester, modifizierte Polymere auf Basis von Styrol, Butadien, Acrylnitril, Cellulosederivate und dergleichen, wie sie den Fachleuten der Verpackungstechnik bekannt sind und gegebenenfalls die üblichen Weichmacher enthalten, die ihrerseits monomere oder polymere Stoffe sind. Auch alle anderen üblichen Zusätze zu solchen Polymermassen, wie Stabilisatoren, können verwendet werden, sofern sie nicht dazu führen, dass die Masse für durchscheinendes Licht trüb oder gar undurchsichtig wird.

Das rohrförmige Gebilde ist mit einem Längsschlitz versehen, d.h. einem länglichen Schnitt durch die Mantelwand des rohrförmigen Gebildes bzw. Schlauches. Der Schlitz bzw. Schnitt verläuft vorzugsweise etwa achsparallel und erstreckt sich vorzugsweise über die gesamte Länge des Gebildes, das seinerseits im typischen Fall mindestens etwa die Länge der Pinzette hat.

Die Pinzette und das die Schutzhülle für diese bildende rohrförmige Gebilde mit Längsschlitz sind so bemessen, dass der Schlitz bei Einschieben einer Pinzette gespreizt wird, und zwar vorzugsweise derart, dass die Spreizung annähernd in der Mitte der Längsabmessung der Schutzhülle ihre grösste Breite hat, die im allgemeinen nicht mehr als etwa 20 % und vorzugsweise nicht mehr als 10% der Länge der Schutzhülle beträgt und sich vom einen Ende der Schutzhülle bis zu ihrem anderen Ende erstreckt, d.h. der über die gesamte Schutzhüllenlänge sich erstreckende Schlitz an den beiden Enden der Schutzhülle annähernd geschlossen ist.

Vorzugsweise ist die Form des Querschnitts des Innenraums der Schutzhülle der Form und Abmessung der Pinzette so angepasst, dass die Pinzette federnd an der Schutzhülle anliegt und den Schlitz dabei soweit spreizt, dass die Pinzette praktisch vollständig gegen eine ungewollte Verschiebung in Längsrichtung gesichert ist. Da die Schutzhülle vorzugsweise etwas länger als die Pinzette ist, sind deren Enden bei annähernd mittiger Anordnung der Pinzette in der Schutzhülle umhüllt und bedürfen keiner Schutzkappe.

Dank der weichelastischen Natur der erfindungsgemässen längs geschlitzten Schutzhülle kann die Pinzette vom Benützer mühelos entnommen werden, wenn der Schlitz durch Auseinanderbiegen der an den Schlitz im Bereich der bereits vorhandenen Spreizung angrenzenden Wandungsteile weiter geöffnet wird. Ebenfalls dank der weichelastischen Natur der Schutzhülle schliesst sich der Schlitz nach Entnahme der Pinzette. Zur erneuten Einführung der Pinzette in die Schutzhülle, z.B. nach dem Gebrauch, wird die Pinzette in ein offenes Ende der Schutzhülle mindestens soweit eingeschoben, dass die Greif-Enden der Pinzette durch die Schutzhülle geschützt sind.

Ein bevorzugtes aber nicht beschränkendes Beispiel eines erfindungsgemässen Kits ist in den beigeschlossenen Zeichnungen dargestellt und wird nachfolgend eingehender beschrieben. In den Figuren der Zeichnung bedeuten gleiche Überweisungszeichen gleiche Teile. Es zeigen:
Figur 1 ein erfindungsgemässes Kit mit Pinzette und Schutzhülle in vorderseitiger Ansicht, d.h. mit vorne liegendem Schlitz;
Figur 2 das Kit von Fig. 1 in seitlicher Ansicht;
Figur 3 das Kit von Fig1. in Ansicht von hinten;
Figur 4 den vergrösserten Querschnitt von Fig. 1 nach A-A;
Figur 5 das Kit von Fig. 1 in Ansicht von unten; und
Figur 6 das Kit von Fig. 1 in Ansicht von oben.

In einzelnen zeigt Fig. 1 das Kit 10 bestehend aus der Schutzhülle 11 und der Pinzette 12, z.B. eine Leichtmetallpinzette der in PCT/CH00/00441 beschriebenen Art oder eine übliche Stahlpinzette. Die Schutzhülle 11 ist aus weichelastischer Polymermasse, z.B. einem extrudierten Schlauch aus Hochdruck-Polyethylen mit einer Wanddicke von typisch etwa 1 - 2 mm. Die Hülle 11 ist über ihre gesamte Länge mit einem annähernd geraden Längsschlitz 111,112 versehen. der sich vom oberen Ende 117 der Hülle 11 bis zu deren unterem Ende 115 erstreckt.

Die beiden Schenkel 121,123 der Pinzette sind an ihrem oberen Ende über die Krümmung 126 federnd miteinander verbunden und üben einen Federdruck aus, der dem Schliessdruck der Pinzette 12 von typisch etwa 200 g entspricht. Es bedarf mit anderen Worten eines Druckes von etwa 200 g, um die beiden freien Enden 122,124 der Pinzette 12 zur ersten Berührung miteinander zu bringen. Wie im vergrössert dargestellten Querschnitt nach A-A von Fig. 1 in Fig. 4 gezeigt, sind die Abmessungen der Hülle 11 und der Pinzette 12 so bemessen, dass die Pinzette an der Hülle anliegt und die Federkraft der Pinzette 12 den Schlitz 111,112 spreizt, wie dies bei 113 dargestellt. Dieser Spreizung 113 entspricht die Aussenwölbung 119 der Hülle 11.

Die weichelastische Polymermasse der Hülle 11 wird zweckmässig so gewählt, dass sie in Form der längsgeschlitzten Hülle 11 eine ausreichende Formhaltigkeit aufweist, um den Federdruck der Pinzette 12 soweit auszugleichen, dass deren freie Enden 122,124 miteinander einen Spalt 128 (Fig.5) bilden, der etwas kleiner ist, als der normale Spalt zwischen den freien Enden der Pinzette 12, d.h. ohne Einwirkung einer gegen die Federkraft der Pinzette wirkenden Kompressionskraft. Die Wahl geeigneter Polymermassen für die Hülle und die Anpassung der Elastizitätseigenschaften von Hülle und Pinzette sind fachliche Massnahmen, wobei die Optimierung anhand weniger einfacher Versuche durchgeführt werden kann.

Die geschlitzte Hülle 11 eines erfindungsgemässen Kits 10 soll allgemein gesprochen auf die Pinzette 12 eine Kompressionskraft ausüben, die nicht wesentlich grösser und vorzugsweise etwas geringer ist, als die Federkraft der Pinzette 12, während die Federkraft der Pinzette 12 ausreichend gross sein sollte, um die Hülle 11 zu spreizen.

Es ist aber zu betonen, dass eine Messung dieser Kräfte nicht erforderlich ist und anhand eines einfachen Kriteriums beurteilt werden kann: Im allgemeinen soll die geschlitzte Hülle 11 durch eine darin befindliche Pinzette 12 um nicht mehr als etwa 20% ihrer Länge und vorzugsweise annähernd um etwa 10 % ihrer Länge gespreizt werden, weil sich dadurch ein vorteilhafter Eigenschaftsausgleich zwischen ausreichend leichter Entnahme und ausreichend fester Halterung der Pinzette 12 in der Hülle 11 erzielen lässt. Wie aus den Figuren 2 und 3 zu ersehen ist, wird eine Spreizung der Hülle 11 durch die Pinzette 12 nur in seitlicher Richtung angestrebt, d.h. nur die Rückansicht von Fig. 3 zeigt die in Figur 1 angedeutete beidseitige Ausbeulung 119, während die Wände der Hülle 11 in der seitlichen Ansicht von Fig. 2 praktisch ohne Aufweitung verlaufen.

Es versteht sich, dass im Rahmen der Erfindung für Fachleute verschiedene Abänderungsmöglichkeiten möglich sind. So kann das Material der Hülle glasklar und farblos sein, wenn die Farbe der Pinzette unverändert von aussen erkennbar sein soll. Die Pinzette kann im Falle einer Pinzette aus Leichtmetall oder Stahl metallisch silbern sein; sie kann aber auch eine Färbung aufweisen, z.B. durch Lackierung, durch Anfärben einer elektrisch erzeugten Oxidschicht, durch Aufdampfen oder elektrolytisches Beschichten. Die Hülle und/oder die Pinzette können Muster, Bedruckungen, Verzierungen, Befestigungsmittel und dergleichen aufweisen, und es liegt im Rahmen der Erfindung, dass die Pinzette an einem Ende aus der Hülle hervorragt und /oder dass mindestens ein Ende der Hülle mit einem Verschluss, z.B. einer Kappe, versehen wird. Es ist jedoch ein Vorteil der Erfindung, dass scharfe bzw. spitze Enden der Pinzette keine besonderen Schutzkappen benötigen, da sie durch die Halterung in der Hülle problemlos gesichert werden können. Beschriftungen oder Markierungen, z.B. als Gebrauchsanweisungen und/oder zur Preisangabe, lassen sich einfach durch eine lösbare Verbindung mit dem geschlossenen Ende der Pinzette bewerkstelligen, z.B. mit einem durch die Pinzette nahe ihrem geschlossenen Ende gezogenen Haltebügel.

Ferner kann eine Mehrzahl von erfindungsgemässen Pinzetten mit Schutzhüllen etwa für Ausstellungs- oder Verkaufszwecke zu einem zusammenhängenden länglichen Gebilde vereinigt sein, das sich relativ einfach in seine Bestandteile, d.h. jeweils eine Pinzette mit Schutzhülle, zerlegen lässt.

## Patentansprüche

1. Pinzette (12) mit einer als Verpackung dienenden Schutzhülle (11), wobei die Pinzette zwei federnd miteinander verbundene Schenkel (121,123) besitzt, deren Enden (122,124) im Ruhezustand der Pinzette voneinander beabstandet sind und bei Einwirkung eines Schliessdrucks miteinander in Berührung kommen, **dadurch gekennzeichnet, dass** die Schutzhülle (11) im wesentlichen aus einem die Pinzette (12) mindestens teilweise umhüllenden rohrförmigen Gebilde aus weichelastischem Polymermaterial besteht, das mit einem sich in Längsrichtung erstreckenden Schlitz (111,112) versehen ist, der von einer in die Schutzhülle (11) eingeschobenen Pinzette (12) gespreizt wird, und die Abmessungen der Pinzette und des rohrförmigen Gebildes so gewählt sind, dass die Pinzette in der Schutzhülle seitlich gehalten wird und erst durch manuelles weiteres Aufspreizen des Schlitzes aus der Schutzhülle entnommen werden kann.

2. Pinzette mit Schutzhülle nach Anspruch 1, **dadurch gekennzeichnet, dass** der Schliessdruck der Pinzette mindestens etwa 100 Gramm beträgt und dass der praktisch über die gesamte Länge des rohrförmigen Gebildes sich erstreckende Schlitz von der Pinzette um nicht mehr als etwa 20% seiner Länge und vorzugsweise nicht mehr als etwa 10 % seiner Länge gespreizt wird.

3. Pinzette mit Schutzhülle nach Anspruch 1 oder 2, **dadurch gekennzeichnet, dass** das Polymermaterial transparent oder derart transluzent ist, dass die Form und Farbe der Pinzette durch die Schutzhülle hindurch erkennbar ist.

4. Pinzette mit Schutzhülle nach einem der Ansprüche 1 - 3, **dadurch gekennzeichnet, dass** das rohrförmige Gebilde einen über seine Länge praktisch gleichbleibenden runden Innenquerschnitt und eine solche Formelastizität hat, dass der Schlitz bei nicht eingeschobener Pinzette im wesentlichen geschlossen bleibt und mit eingeschobener Pinzette nur bereichsweise gespreizt wird.

5. Pinzette mit Schutzhülle nach einem der Ansprüche 1 - 4, **dadurch gekennzeichnet, dass** die Länge des rohrförmigen Gebildes mindestens annähernd gleich gross ist wie die Länge der Pinzette und vorzugsweise etwas länger ist, um beide Enden der Pinzette zu umgeben.

6. Pinzette mit Schutzhülle nach einem der Ansprüche 1 - 5, **dadurch gekennzeichnet, dass** eine Markierung oder Beschriftung trennbar mit dem oberen Ende (126) der Pinzette verbunden ist.

## Claims

1. A pair of tweezers (12) with a protective sheathing (11) serving as a packaging, wherein said pair of tweezers has two legs (121, 123) resiliently connected with each other and having ends (122, 124) which are spaced apart when said pair of tweezers is not in use and which come into contact with each other under the impact of a closing pressure, **characterized in that** said protective sheathing (11) consists essentially of a tubular body made of a flexible polymer material at least partially enclosing said pair of tweezers (12) and having a slit (111, 112) extending in a longitudinal direction and being spread by a pair of tweezers (12) pushed into said protective sheathing (11), and wherein said pair of tweezers and said tubular body are dimensioned such that said pair of tweezers is held laterally in said protective sheathing and can be removed from said protective sheathing only by manually spreading further said slit.

2. The pair of tweezers with said protective sheathing according to claim 1, **characterized in that** said closing pressure of said pair of tweezers is at least about 100 grams, said slit extending substantially across the total length of said tubular body and being spread by said pair of tweezers by not more than about 20% of its length and preferably not more than about 10% of its length.

3. The pair of tweezers with said protective sheathing according to claims 1 or 2, **characterized in that** said polymer material is transparent or translucent such that shape and color of said pair of tweezers are visible through said protective sheathing.

4. The pair of tweezers with said protective sheathing according to any of claims 1-3, **characterized in that** said tubular body has a round inside cross section which is substantially constant over its length and a dimensional elasticity such that said slit remains essentially closed when no pair of tweezers is pushed into said body while said slit is spread only in a portion thereof when said pair of tweezers is pushed into said body.

5. The pair of tweezers with said protective sheathing according to any of claims 1 - 4 **characterized in that** said tubular body has a length at least approximately equal to the length of said pair of tweezers and, preferably, is somewhat longer so as to surround both of said ends of said pair of tweezers.

6. The pair of tweezers with said protective sheathing according to any of claims 1 - 5 **characterized in that** a marking or label is separably connected to the top end (126) of said pair of tweezers.

## Revendications

1. Pincette (12) comportant une enveloppe de protection servant d'emballage (11), la pincette comprenant deux branches (121, 123) reliées de manière élastique, dont les extrémités (122, 124) sont espacées dans l'état de repos et se contactent lors de l'application d'une pression de fermeture, **caractérisée en ce que** l'enveloppe protectrice (11) est constituée par une structure tubulaire composée d'un matériau polymère élastique mou, entourant au moins partiellement la pincette (12), comportant une fente s'étendant dans la direction longitudinale (111, 112), écartée par une pincette (12) insérée dans l'enveloppe de protection (11), les dimensions de la pincette et de la structure tubulaire étant choisies de sorte que la pincette est retenue latéralement dans l'enveloppe de protection et ne peut être retirée de l'enveloppe de protection que par l'intermédiaire d'un écartement manuel ultérieur de la fente.

2. Pincette comportant une enveloppe de protection selon la revendication 1, **caractérisée en ce que** la pression de fermeture de la pincette correspond au moins à 100 grammes, la fente s'étendant pratiquement sur l'ensemble de la longueur de la structure tubulaire étant écartée par la pincette sur une distance ne représentant pas plus d'environ 20% de la longueur et de préférence pas plus d'environ 10% de sa longueur.

3. Pincette comportant une enveloppe de protection selon les revendications 1 ou 2, **caractérisée en ce que** le matériau polymère est transparent ou translucide, de sorte que la forme et la couleur de la pincette peuvent être détectées à travers l'enveloppe de protection.

4. Pincette comportant une enveloppe de protection selon l'une des revendications 1 à 3, **caractérisée en ce que** la structure tubulaire a une section transversale interne pratiquement constante au-delà de sa longueur et présente une élasticité de forme telle que la fente reste pour l'essentiel fermée lorsque la pincette n'est pas insérée et n'est écartée que partiellement lors de l'insertion de la pincette.

5. Pincette comportant une enveloppe de protection selon l'une des revendications 1 à 4, **caractérisée en ce que** la longueur de la structure tubulaire est au moins pratiquement similaire à la longueur de la pincette et de préférence légèrement plus grande, en vue d'entourer les deux extrémités de la pincette.

6. Pincette comportant une enveloppe de protection selon l'une des revendications 1 à 5, **caractérisée en ce qu'**un repère ou une inscription est relié de manière séparable à l'extrémité supérieure (126) de la pincette.
